# DEMANDE DE BREVET EUROPEEN

(11) **EP 4 733 856 A1**
(43) Date de publication de la demande: **29.04.2026**
(21) Numéro de dépôt: 24209278.1
(22) Date de dépôt: 28.10.2024
(51) Int. Cl.: G04B 19/20, G04B 15/10, G04B 19/16, G04B 45/00

(54) **MECANISME HORLOGER COMPRENANT AU MOINS UN ORGANE HORLOGER MOBILE ALTERNATIVEMENT ENTRE DEUX POSITIONS STABLES**

(71) Demandeur: PATEK PHILIPPE SA GENEVE, 1204 Genève (CH)
(72) Inventeur: LE GALL, Eric, 1228 Plan-les-Ouates (CH); BOULE, Nicolas, 1228 Plan-les-Ouates (CH)
(74) Mandataire: Bovard SA Neuchâtel

(57) **Abrégé**

La présente invention concerne un mécanisme horloger comprenant au moins un organe horloger agencé pour être mobile alternativement entre deux positions stables et un dispositif d'entrainement (4) dudit organe horloger comprenant un organe d'entrainement (6) rotatif dans au moins un sens et agencé pour pouvoir entraîner ledit organe horloger alternativement de l'une à l'autre de ses deux positions stables. Ledit dispositif d'entrainement (4) comprend au moins une lame (12) solidaire dudit au moins un organe horloger, ladite au moins une lame (12) comprenant au moins une portion flexible (12a) et étant montée coulissante selon son axe longitudinal dans un logement (14a, 14b) d'un bâti (16) du mécanisme horloger entre une première et une deuxième positions correspondant respectivement à l'une des deux positions stables de l'organe horloger. L'organe d'entrainement (6) rotatif comprend une came (8) dont le profil extérieur comprend au moins une protubérance (21) agencée pour être au contact de la portion flexible (12a) de la lame (12), ledit profil extérieur de la came (8) et la lame (12) étant agencés pour coopérer ensemble de sorte qu'une rotation de l'organe d'entrainement (6) rotatif dans le même au moins un sens entraine successivement une compression de la portion flexible (12a) de la lame (12) par la came (8), un déplacement instantané de la lame (12) dans un sens de l'une à l'autre de ses première et deuxième positions, une compression de la portion flexible (12a) de la lame (12) par la came (8), puis un déplacement instantané de la lame (12) dans l'autre sens de l'une à l'autre de ses première et deuxième positions, de manière à déplacer l'organe horloger alternativement de l'une à l'autre de ses deux positions stables dans un mouvement de va-et-vient instantané.

## Description

### Domaine technique

La présente invention concerne un mécanisme horloger comprenant au moins un organe horloger agencé pour être mobile alternativement entre deux positions stables et un dispositif d'entrainement dudit organe horloger comprenant un organe d'entrainement rotatif dans au moins un sens et agencé pour pouvoir entraîner ledit organe horloger alternativement de l'une à l'autre de ses deux positions stables.

La présente invention concerne également un mouvement horloger comprenant un tel mécanisme horloger, ainsi qu'une pièce d'horlogerie comprenant un tel mécanisme horloger ou un tel mouvement horloger.

### Etat de la technique

Un tel mécanisme comprenant au moins un organe horloger agencé pour être mobile alternativement entre deux positions stables est utilisé par exemple comme commande d'affichage à la demande ou au passage dans un dispositif d'affichage de deux informations qui apparaissent alternativement dans un guichet d'un cadran, par exemple un affichage ON/OFF ou AM/PM. Un tel mécanisme peut également être utilisé pour commander au passage, par le mouvement horloger, l'affichage de deux aspects différents d'un cadran.

Afin de donner à l'organe horloger un mouvement alternatif entre deux positions stables, différents dispositifs de va-et-vient ont été développés et proposent de transformer un mouvement rotatif continu d'un composant du mouvement horloger en un déplacement alternatif dudit organe horloger entre ses deux positions stables. Ces dispositifs de va-et-vient comprennent généralement de nombreux composants, et sont difficiles à fabriquer et à réaliser. De plus, en général, soit ils ne permettent pas un passage franc, instantané, d'une position stable à l'autre, de sorte que l'organe horloger peut se trouver dans des positions intermédiaires plus ou moins stables non souhaitées, soit ils ne sont pas réversibles en ne permettant pas un mouvement de va-et-vient quel que soit le sens de rotation du composant du mouvement horloger.

La présente invention vise à remédier à ces inconvénients en proposant un mécanisme horloger qui permet de transformer de manière simple un mouvement rotatif, quel que soit son sens de rotation, en un déplacement alternatif et instantané entre deux positions stables.

### Divulgation de l'invention

A cet effet, l'invention concerne un mécanisme horloger comprenant au moins un organe horloger agencé pour être mobile alternativement entre deux positions stables et un dispositif d'entrainement dudit organe horloger comprenant un organe d'entrainement rotatif dans au moins un sens et agencé pour pouvoir entraîner ledit organe horloger alternativement de l'une à l'autre de ses deux positions stables.

Selon l'invention, ledit dispositif d'entrainement comprend au moins une lame solidaire dudit au moins un organe horloger, ladite au moins une lame comprenant au moins une portion flexible et étant montée coulissante selon son axe longitudinal dans un logement d'un bâti du mécanisme horloger entre une première et une deuxième positions correspondant respectivement à l'une des deux positions stables de l'organe horloger, et l'organe d'entrainement rotatif comprend une came dont le profil extérieur comprend au moins une protubérance agencée pour être au contact de la portion flexible de la lame, ledit profil extérieur de la came et la lame étant agencés pour coopérer ensemble de sorte qu'une rotation de l'organe d'entrainement rotatif dans le même au moins un sens entraine successivement une compression de la portion flexible de la lame par la came, un déplacement instantané de la lame dans un sens de l'une à l'autre de ses première et deuxième positions, une compression de la portion flexible de la lame par la came, puis un déplacement instantané de la lame dans l'autre sens de l'une à l'autre de ses première et deuxième positions, de manière à déplacer l'organe horloger alternativement de l'une à l'autre de ses deux positions stables dans un mouvement de va-et-vient instantané.

Dans un mode de réalisation préféré, l'organe d'entrainement est rotatif dans les deux sens, et le profil extérieur de la came et la lame sont agencés pour coopérer ensemble de sorte qu'une rotation de l'organe d'entrainement rotatif dans un même sens ou dans l'autre même sens entraine successivement une compression de la portion flexible de la lame par la came, un déplacement instantané de la lame dans un sens de l'une à l'autre de ses première et deuxième positions, une compression de la portion flexible de la lame par la came, puis un déplacement instantané de la lame dans l'autre sens de l'une à l'autre de ses première et deuxième positions, de manière à déplacer l'organe horloger alternativement de l'une à l'autre de ses deux positions stables dans un mouvement de va-et-vient quel que soit le même sens de rotation de l'organe d'entrainement rotatif.

De telles compressions successives de la portion flexible de la lame par le profil extérieur de la came lors de la rotation de l'organe d'entrainement permettent avantageusement à la lame d'emmagasiner de l'énergie élastique lors d'une compression, cette énergie élastique étant ensuite restituée pour permettre à la lame de se déplacer instantanément alternativement de l'une à l'autre de ses première et deuxième positions.

Le dispositif d'entrainement de l'organe horloger utilisé dans la présente invention est simple à réaliser et à mettre en oeuvre. Il permet de transformer un mouvement rotatif de l'organe d'entrainement, quel que soit son sens de rotation, en un déplacement alternatif et instantané de la lame, et donc de l'organe horloger, entre deux positions stables.

La présente invention concerne également un mouvement horloger comprenant un mécanisme horloger tel que défini ci-dessus.

La présente invention concerne également une pièce d'horlogerie comprenant un mécanisme horloger ou un mouvement tels que définis ci-dessus.

### Brève description des dessins

D'autres caractéristiques et avantages de la présente invention apparaîtront à la lecture de la description détaillée suivante de modes de réalisation de l'invention, donnés à titre d'exemples non limitatifs, et faite en référence aux dessins annexés dans lesquels :
- la figure 1 est une vue schématique éclatée d'un mécanisme horloger selon l'invention;
- la figure 2 est une vue de dessus du mécanisme horloger de la figure 1 ;
- les figures 3 à 7 sont des vues du mécanisme horloger de la figure 1 dans différents positions depuis la lame dans sa première position à la lame dans sa deuxième position avant de revenir à sa première position; et
- les figures 8 à 12 sont des vues d'un mécanisme horloger selon l'invention dans lequel l'organe horloger est un affichage AM/PM dans différents positions depuis la lame dans l'une de ses positions à la lame dans l'autre de ses positions, avant de revenir à l'une de ses positions.

### Modes de réalisation de l'invention

En référence à la figure 1, et également notamment aux figures 2 et 8, la présente invention concerne un mécanisme horloger d'un mouvement horloger comprenant au moins un organe horloger 1 agencé pour être mobile alternativement entre deux positions stables.

Un tel organe horloger 1 peut être par exemple un organe d'affichage de deux informations qui apparaissent alternativement dans un guichet 2 d'un cadran, au passage ou à la demande, comme par exemple un affichage AM/PM comme ici représenté, ou un affichage ON/OFF lié à une fonction du mécanisme horloger. L'organe d'affichage peut être également un cadran ou un volet mobile, commandé au passage ou à la demande pour être déplacé alternativement entre deux positions stables. Le cadran mobile est par exemple un cadran affichant les heures 1-12 ou 12-24, commandé par le mouvement et pouvant être corrigé dans les deux sens. Le volet peut être utilisé pour cacher ou faire apparaitre alternativement une information.

Un tel organe horloger peut également être un composant d'une animation, tel qu'un automate, ledit composant devant pouvoir être mobile alternativement entre deux positions stables.

Ledit organe horloger peut également être un élément va-et-vient d'un dispositif à force constante agencé pour coopérer avec une roue dentée liée à une source d'énergie pour la bloquer ou la libérer alternativement.

Le mécanisme horloger comprend également un dispositif d'entrainement 4 dudit organe horloger 1 comprenant un organe d'entrainement 6 monté rotatif en O dans au moins un sens et agencé pour pouvoir entraîner ledit organe horloger 1 alternativement de l'une à l'autre de ses deux positions stables. L'organe d'entrainement rotatif 6 comprend une came 8, décrite en détails ci-après, et une roue d'entrainement 10 solidaire de la came 8 et destinée à être entraînée en rotation par le mouvement horloger. La rotation de la roue d'entrainement 10 peut être continue, ponctuelle, à la demande, ou au passage. Par exemple la roue d'entrainement 10 peut être liée cinématiquement à une roue du mouvement horloger, telle que la roue des heures, à une couronne, à une lunette ou à un verrou.

Conformément à l'invention, ledit dispositif d'entrainement 4 comprend au moins une lame 12 solidaire dudit au moins un organe horloger 1. Par exemple, dans l'exemple représenté sur la figure 8, l'organe horloger 1 peut être une plaque portant les informations à afficher alternativement et fixée solidairement à la lame 12. De préférence, la forme générale de la plaque est similaire à la forme générale de la lame 12.

Ladite au moins une lame 12 est montée coulissante selon son axe longitudinal dans un logement 14 d'un bâti 16 du mécanisme horloger entre une première et une deuxième positions correspondant respectivement à l'une des deux positions stables de l'organe horloger 1.

Ladite au moins une lame 12 comprend au moins une portion flexible 12a, c'est-à-dire capable d'emmagasiner de l'énergie élastique lorsqu'elle est compressée.

La portion flexible 12a comprend un saillant central 12b dirigé vers l'organe d'entrainement rotatif 6 et agencé pour suivre le profil extérieur de la came 8. Ledit saillant central 12b comprend une pointe 13a et des premier et deuxième flancs 13b, 13c s'étendant de part et d'autre de la pointe 13a. La lame 12 comprend également deux portions de lame 12c, 12d s'étendant, sensiblement selon son axe longitudinal de la lame 12, de part et d'autre du saillant central 12b. Les extrémités libres respectives 12e, 12f des portions de lame 12c, 12d sont configurées pour être montées librement coulissantes en appui sur une paroi du logement 14. Comme décrit ci-dessous, lesdites extrémités libres 12e, 12f des portions de lame 12c, 12d sont susceptibles d'exercer, aux points de contact avec la paroi du logement 14, une force de frottement FfL de la lame 12 sur le bâti 16. Ledit logement 14 comprend deux butées 18a, 18b définissant les première et deuxième positions de la lame 12.

Plus particulièrement, le logement 14 peut être avantageusement formé de deux logements 14a, 14b en regard l'un de l'autre par l'intermédiaire de deux oreilles 20a, 20b sensiblement en forme de C et fixées solidairement au bâti 16 de manière symétrique par rapport à un axe passant par O et perpendiculaire à l'axe de rotation de l'organe d'entrainement 6. Chaque oreille 20a, 20b comprend l'un desdits logements 14a, 14b dont la paroi 14c, 14d respectivement, parallèle à l'axe longitudinal de la lame 12, forme une glissière pour l'extrémité libre 12e, 12f associée de la lame 12, ladite paroi 14c, 14d étant configurée pour permettre à la lame 12 de se déplacer dans l'une et l'autre de ses première et deuxième positions. Le fond de chaque logement 14a, 14b constitue l'une des butée 18a, 18b, la distance entre les deux butées 18a, 18b étant supérieure à la longueur de la lame 12. D'une manière avantageuse, les extrémités 12e, 12f de la lame 12 peuvent présentées une épaisseur supérieure au reste de la lame 12 pour former des pattes de contact avec les parois des logements 14a, 14b et être arrondies pour pouvoir s'encastrer chacune dans le fond 14a, 14b arrondi associé de la lame 12 lorsque ladite lame 12 est dans l'une de ses première et deuxième positions. Par convention, pour la suite de la description, la lame 12 occupe sa première position lorsque sa première extrémité 12e est en butée dans le premier logement 14a contre la première butée 18a, comme représenté sur les figures 2, 3, 4 et 7 et la lame 12 occupe sa deuxième position lorsque sa deuxième extrémité 12f est en butée dans le deuxième logement 14b contre la deuxième butée 18b, comme représenté sur les figures 5 et 6.

Selon l'invention, la came 8 de l'organe d'entrainement 6 rotatif présente un profil extérieur qui est agencé pour être au contact permanent par au moins un point avec la portion flexible 12a de la lame 12. A cet effet, ledit profil extérieur de la came 8 comprend au moins une protubérance 21, ladite au moins une protubérance 21 et la lame étant configurés pour coopérer ensemble de sorte qu'une rotation de l'organe d'entrainement 6 rotatif, continue ou temporisée, mais dans le même au moins un sens, entraine successivement une compression de la portion flexible 12a de la lame 12 par la came 8, ladite lame 12 emmagasinant de l'énergie élastique, puis un déplacement instantané de la lame 12, grâce à la restitution de l'énergie élastique emmagasinée, dans un sens de l'une à l'autre de ses première et deuxième positions, puis une nouvelle compression de la portion flexible 12a de la lame 12 par la came 8, ladite lame 12 emmagasinant de nouveau de l'énergie élastique, puis un déplacement instantané de la lame 12, grâce à la restitution de l'énergie élastique emmagasinée, dans l'autre sens de l'une à l'autre de ses première et deuxième positions. Ces quatre temps se répètent du fait de la rotation de l'organe d'entrainement 6 rotatif dans le même au moins un sens de manière à déplacer l'organe horloger 1 alternativement de l'une à l'autre de ses deux positions stables dans un mouvement de va-et-vient instantané.

Dans un mode de réalisation préféré, l'organe d'entrainement 6 est rotatif dans les deux sens, et le profil extérieur de la came 8 et la lame 12 sont configurés pour coopérer ensemble de sorte qu'une rotation de l'organe d'entrainement 6 rotatif, continue ou temporisée, et réversible, c'est-à-dire dans un même sens ou dans l'autre même sens, entraine successivement une compression de la portion flexible 12a de la lame 12 par la came 8, ladite lame 12 emmagasinant de l'énergie élastique, puis un déplacement instantané de la lame 12, grâce à la restitution de l'énergie élastique emmagasinée, dans un sens de l'une à l'autre de ses première et deuxième positions, puis une nouvelle compression de la portion flexible 12a de la lame 12 par la came 8, ladite lame 12 emmagasinant de nouveau de l'énergie élastique, puis un déplacement instantané de la lame 12, grâce à la restitution de l'énergie élastique emmagasinée, dans l'autre sens de l'une à l'autre de ses première et deuxième positions. Ces quatre temps se répètent du fait de la rotation de l'organe d'entrainement 6 rotatif, de manière à déplacer l'organe horloger 1 alternativement de l'une à l'autre de ses deux positions stables dans un mouvement de va-et-vient, quel que soit le sens de rotation de l'organe d'entrainement 6 rotatif.

Plus particulièrement, et en référence à la figure 2, le profil extérieur de la came 8 comprend au moins une protubérance 21 présentant un sommet 22. Ladite au moins une protubérance 21 et la lame 12 sont configurées pour coopérer ensemble lors de la rotation de l'organe d'entrainement 6, de sorte que, lors de la rotation de la came 8 dans un même sens, successivement :
- la came 8 en rotation coopère avec la portion flexible 12a de la lame 12, plus particulièrement avec son saillant 12b, pour exercer une composante de force de compression Fc sur ladite portion flexible 12a, tout en maintenant ladite lame 12 dans sa première position, immobilisée sur le bâti 16. Ainsi, la lame 12 est compressée en emmagasinant de l'énergie élastique, jusqu'à ce que le sommet 22 de la protubérance 21 de la came 8 en rotation arrive sur la pointe 13a de la lame 12 ;
- puis, le sommet 22 de la protubérance 21 de la came 8 en rotation ayant dépassé la pointe 13a de la lame 12, la lame 12, libérée, peut se déplacer dans sa deuxième position, et ceci instantanément grâce à la restitution de ladite énergie élastique emmagasinée, ses extrémités libres 12e, 12f coulissant en appui sur une paroi du logement 14 ;
- puis, la came 8 en rotation coopère avec la portion flexible 12a de la lame 12, plus particulièrement son saillant 12b, pour exercer une composante de force de compression Fc' sur ladite portion flexible 12a, tout en maintenant la lame 12 dans deuxième position, immobilisée sur le bâti, de sorte que ladite lame 12 est compressée en emmagasinant de l'énergie élastique, puis pour exercer également une composante de force tangentielle FT sur la portion flexible 12a de la lame 12, et plus particulièrement sur son saillant 12b, la lame 12 exerçant une composante de force de frottement FfL sur le bâti 16 supérieure à la composante de force tangentielle FT, jusqu'à ce que ladite composante de force tangentielle FT soit supérieure à ladite composante de force de frottement FfL de la lame 12 sur le bâti 16 ;
- puis, ladite composante de force tangentielle FT étant devenue supérieure à la composante de force de frottement FfL de la lame 12 sur le bâti 16, ladite lame 12 peut se déplacer de nouveau, poussée dans sa première position, et ceci instantanément grâce à la restitution de ladite énergie élastique emmagasinée, ses extrémités libres 12e, 12f coulissant en appui sur une paroi du logement 14.

D'une manière avantageuse, la lame 12, et notamment sa portion flexible 12a, est réalisée en tout matériau susceptible d'être utilisé pour un ressort, tel que acier, nickel, maillechort, silicium, ou tout autre matériau approprié.

Les matériaux de la came 8, de la lame 12 et du logement 14 sont choisis pour que leurs coefficients de frottement respectifs entre came 8 et lame 12 et entre lame 12 et logement 14 soient compatibles pour permettre à la came 8 d'exercer la composante de force de compression Fc ou Fc' et la composante de force tangentielle FT sur la lame 12 et pour permettre à la lame 12 d'exercer la composante de force de frottement FfL sur le bâti 16, tel que décrit ci-dessus. Par exemple, la came 8 peut être en laiton, et le logement 14 en laiton, CuBe, maillechort, et la lame 12 en acier. La came 8, le logement 14 et la lame 12 peuvent être tous trois en silicium.

Dans un mode de réalisation préféré, le profil extérieur de la came 8 de l'organe d'entrainement 6 rotatif comprend n protubérances 21 successives, chaque protubérance comprenant un sommet 22 et deux rampes 24a, 24b, où pour chaque sommet 22, une rampe avant 24a et une rampe arrière 24b, dans le sens de rotation de l'organe d'entrainement 6, ici le sens antihoraire représenté sur les figures 3 à 7, s'étendent de part et d'autre du sommet 22 commun, pour former une protubérance 21, avec n entier supérieur ou égal à 1, de préférence n entier supérieur ou égal à 5, et plus préférentiellement n compris entre 5 et 8, bornes comprises.

Pour chaque sommet 22, et en référence à la figure 3, la rampe avant 24a d'une protubérance 21 du profil extérieur de la came 8 comprend une première portion de compression 26 s'étendant jusqu'au sommet commun 22 de la protubérance 21 du profil extérieur de la came 8 et agencée pour compresser le saillant 12b de la lame 12, en exerçant une force de compression Fc plus particulièrement sur son premier flanc 13b.

Pour chaque sommet 22, la rampe arrière 24b de la protubérance 21 du profil extérieur de la came 8 comprend, dans le sens de rotation de l'organe d'entrainement 6, une deuxième portion de compression 28 puis une portion de poussée 30 agencées pour coopérer avec le saillant 12b de la lame 12. La rampe arrière 24b comprend également, dans le sens de rotation de l'organe d'entrainement 6, soit ici toujours le sens antihoraire, une portion de guidage 32 agencée pour guider le saillant 12b, et plus particulièrement son deuxième flanc 13c, après le passage du sommet commun 22 de ladite protubérance 21.

Lesdites rampes avant 24a et arrière 24b sont agencées pour se positionner par rapport aux premier et deuxième flancs 13b, 13c du saillant 12b de la lame 12 lors de la rotation de l'organe d'entrainement 6 de sorte que, lors de la rotation de la came 8 dans un même sens, successivement :
- la première portion de compression 26 de la rampe avant 24a de la came 8 en rotation coopère avec le premier flanc 13b du saillant 12b, orienté dans la même direction que ladite première portion de compression 26, pour exercer une composante de force de compression Fc sur ledit premier flanc 13b, tout en maintenant la lame 12 immobilisée dans sa première position, sa première extrémité 12e étant en butée, dans le premier logement 14a, contre la première butée 18a, comme représenté sur la figure 3. L'organe horloger 1 est alors dans sa première position stable. Ainsi, la lame compressée 12 emmagasine de l'énergie élastique jusqu'à ce que le sommet 22 de la protubérance 21 de la came 8 en rotation arrive sur la pointe 13a de la lame 12, comme représenté sur la figure 4;
- puis le sommet 22 de la protubérance 21 de la came 8 en rotation ayant dépassé la pointe 13a du saillant 12b de la lame 12, ladite lame 12 se déplace instantanément en direction de sa deuxième butée 18b dans sa deuxième position grâce à la restitution de l'énergie élastique emmagasinée par ladite lame 12 lors de la première compression, et le saillant 12b, et plus particulièrement son deuxième flanc 13c, passe sur la rampe arrière 24b de la protubérance 21, guidé par la portion de guidage 32, les extrémités libres 12e, 12f de la lame 12 coulissant en appui sur les parois des logements 14a, 14b, comme représenté sur la figure 5 ;
- puis la deuxième portion de compression 28 de la rampe arrière 24b de la came 8 en rotation coopère avec le deuxième flanc 13c du saillant 12b, orienté dans la même direction que ladite deuxième portion de compression 28, pour exercer une composante de force de compression Fc' sur ledit deuxième flanc 13c tout en maintenant ladite lame 12 immobilisée dans sa deuxième position, sa deuxième extrémité 12f étant en butée dans le deuxième logement 14b, contre la deuxième butée 18b, comme représenté sur la figure 5. L'organe horloger 1 est alors dans sa deuxième position stable. Ainsi, la lame compressée 12 emmagasine de l'énergie élastique ;

- puis l'organe d'entrainement 6 poursuivant sa rotation, la rampe arrière 24b de la came 8 en rotation passe la pointe 13a du saillant 12b de la portion flexible 12a de la lame 12 et bascule sur le premier flanc 13b dudit saillant 12b. Suite à cet effet de bascule, la portion de poussée 30 de la rampe arrière 24b coopère avec ledit premier flanc 13b pour également exercer sur ledit premier flanc 13b une composante de force tangentielle FT, la lame 12 exerçant une composante de force de frottement FfL sur le bâti 16 supérieure à la composante de force tangentielle FT, comme représenté sur la figure 6. En continuant de tourner, la came 8 continue de compresser le saillant 12b de la lame 8 mais la composante de force tangentielle FT de la came 8 sur le saillant 12b, et plus particulièrement sur son premier flanc 13b, augmente. Lorsque cette composante de force tangentielle FT de la came 8 sur le saillant 12b devient supérieure à la force de frottement FfL des extrémités 12e, 12f de la lame 12 sur le bâti 16, ledit saillant 12b, et donc la lame 12, sont déplacés instantanément, poussés vers la première butée 18a, dans sa première position grâce à la restitution de l'énergie élastique emmagasinée par la lame 12 lors de la seconde compression, les extrémités libres 12e, 12f de la lame 12 coulissant en appui sur les parois des logements 14a, 14b, comme représenté sur la figure 7. L'organe horloger 1 est alors revenu dans sa première position stable, dans un mouvement de va-et-vient instantané.

Puis une séquence similaire reprend, la rampe arrière 24b devenant la nouvelle rampe avant 24a, par rapport au sommet suivant, sa première portion de compression 26 commençant à compresser le saillant 12b de la lame 12.

Par conséquent, chaque rampe 24a, 24b d'une des protubérances 21 du profil extérieur de la came 8 comprend, dans le sens de rotation de l'organe d'entrainement 6, la portion de guidage 32, la deuxième portion de compression 28, la portion de poussée 30 puis la première portion de compression 26.

Si l'organe d'entrainement 6 change de sens de rotation, les rampes avant et arrière 24a, 24b du sommet commun 22 sont inversées, la séquence repartant en sens inverse.

Ainsi, le mécanisme horloger de l'invention comprend peu de pièces et permet de transformer un mouvement rotatif de l'organe d'entrainement 6, quel que soit son sens de rotation, en un déplacement alternatif et instantané entre deux positions stables de la lame 12, et donc de l'organe horloger 1.

D'une manière particulièrement avantageuse, les n protubérances 21 successives peuvent présenter un sommet 22 plus ou moins arrondi ou pointu. Dans l'exemple représenté, la composante de force de compression Fc lors de la première compression de la portion de flexible 12a de la lame par la came 8 est supérieure à la composante de compression Fc' lors de la deuxième compression. La géométrie des protubérances 21 de la came 8 et du saillant 12b de la lame 12 peut être adaptée pour égaliser les forces de compression Fc et Fc' de la came 8 sur la portion flexible 12a de la lame 12, et plus particulièrement sur son saillant 12b, lors d'une séquence ou au contraire pour utiliser cette différence de force de compression.

De préférence, la came 8 de l'organe d'entrainement 6 présente un profil extérieur polygonal à n côtés, par exemple hexagonal avec n=6, chaque côté du polygone constituant une rampe 24a, 24b telle que décrite ci-dessus et chaque sommet du polygone constituant un sommet 22 tel que décrit ci-dessus. Ainsi, une rotation d'un tour de l'organe d'entrainement 6 représente n x 2 alternances du mouvement de va-et-vient.

De préférence, l'angle du sommet 22 d'une protubérance 21 du profil extérieur de la came 8 est sensiblement égal à l'angle de la pointe 13a du saillant 12b.

Dans un mode de réalisation non représenté, plusieurs lames 12 peuvent être prévues autour de l'organe d'entrainement rotatif 6, et disposées de sorte que la came 8 peut coopérer avec plusieurs lames 12 en même temps. Cela permet d'entrainer plusieurs organes horlogers dans un mouvement de va-et-vient.

En référence aux figures 8 et 12, sont représentées les différentes phases du mouvement de va-et-vient obtenu avec le mécanisme horloger selon l'invention pour un organe horloger 1 prévu pour l'affichage de l'information AM/PM en alternance en fonction de l'heure. La roue d'entrainement 10 de l'organe d'entrainement rotatif 6 est liée cinématiquement à une roue des heures.

Sur la figure 8, l'organe d'affichage 1 affiche l'information AM dans le guichet 2. L'organe d'affichage 1 est dans sa première position stable, la lame 12 étant dans sa première position, en butée contre sa première butée 18a dans le premier logement 14a. Cette position correspond à la situation de la figure 3 décrite ci-dessus.

Une rotation de l'organe d'entrainement 6 rotatif et donc de la came 8 dans le même sens antihoraire entraine successivement :
- entre 0h et 12h, une compression de la portion flexible 12a de la lame 12 par la came 8, sa première portion de compression 26 agissant sur le flanc 13b du saillant 12b de la lame 12, ladite lame 12, toujours dans sa première position, emmagasinant de l'énergie élastique, jusqu'à ce que la pointe 13a du saillant 12b arrive à 12h sur le sommet 22 de la came 8, comme représenté sur la figure 9 qui correspond à la situation de la figure 4 décrite ci-dessus ;
- à 12h, un déplacement instantané de la lame 12, grâce à la restitution de l'énergie élastique emmagasinée précédemment, pendant lequel le flanc 13c du saillant 12b de la lame est guidé par la portion de guidage 32 de la came 8. La lame 12 est déplacée dans sa deuxième position, en butée contre sa deuxième butée 18b dans le deuxième logement 14b. L'organe d'affichage 1 est dans sa deuxième position stable, et affiche l'information PM dans le guichet 2 comme représenté sur la figure 10 qui correspond à la situation de la figure 5 décrite ci-dessus;
- de 12h à 24h, une nouvelle compression de la portion flexible 12a de la lame 12 par la deuxième portion de compression 28 de la came 8, agissant sur le saillant 12b de la lame 12, ladite lame 12, toujours dans sa deuxième position, emmagasinant de nouveau de l'énergie élastique, comme représenté sur la figure 11 qui correspond à la situation de la figure 6 décrite ci-dessus ;
- à 0h, un déplacement instantané de la lame 12, poussée par la portion de poussée 30 de la came 8 agissant sur le flanc 13b du saillant 12b de la lame 12, grâce à la restitution de l'énergie élastique emmagasinée. Ladite lame 12 est ramenée dans sa première position en butée contre sa première butée 18a dans le premier logement 14a. L'organe d'affichage 1 est revenu dans sa première position stable, et affiche de nouveau l'information AM dans le guichet 2, comme représenté sur la figure 12 qui correspond à la situation de la figure 7 décrite ci-dessus.

Ces quatre temps se répètent du fait de la rotation de l'organe d'entrainement 6, toujours dans un même sens, de manière à déplacer l'organe horloger 1 alternativement de l'une à l'autre de ses deux positions stables dans un mouvement de va-et-vient, quel que soit le sens de rotation de l'organe d'entrainement 6 rotatif.

## Revendications

1. Mécanisme horloger comprenant au moins un organe horloger (1) agencé pour être mobile alternativement entre deux positions stables et un dispositif d'entrainement (4) dudit organe horloger (1) comprenant un organe d'entrainement (6) rotatif dans au moins un sens et agencé pour pouvoir entraîner ledit organe horloger (1) alternativement de l'une à l'autre de ses deux positions stables, **caractérisé en ce que** ledit dispositif d'entrainement (4) comprend au moins une lame (12) solidaire dudit au moins un organe horloger (1), ladite au moins une lame (12) comprenant au moins une portion flexible (12a) et étant montée coulissante selon son axe longitudinal dans un logement (14) d'un bâti (16) du mécanisme horloger entre une première et une deuxième positions correspondant respectivement à l'une des deux positions stables de l'organe horloger (1), et **en ce que** l'organe d'entrainement (6) rotatif comprend une came (8) dont le profil extérieur comprend au moins une protubérance (21) agencée pour être au contact de la portion flexible (12a) de la lame (12), ledit profil extérieur de la came (8) et la lame (12) étant agencés pour coopérer ensemble de sorte qu'une rotation de l'organe d'entrainement (6) rotatif dans le même au moins un sens entraine successivement une compression de la portion flexible (12a) de la lame (12) par la came (8), un déplacement instantané de la lame (12) dans un sens de l'une à l'autre de ses première et deuxième positions, une compression de la portion flexible (12a) de la lame (12) par la came (8), puis un déplacement instantané de la lame (12) dans l'autre sens de l'une à l'autre de ses première et deuxième positions, de manière à déplacer l'organe horloger (1) alternativement de l'une à l'autre de ses deux positions stables dans un mouvement de va-et-vient instantané.

2. Mécanisme horloger selon la revendication 1, **caractérisé en ce que** l'organe d'entrainement (6) est rotatif dans les deux sens, et **en ce que** le profil extérieur de la came (8) et la lame (12) sont agencés pour coopérer ensemble de sorte qu'une rotation de l'organe d'entrainement (6) rotatif dans un même sens ou dans l'autre même sens entraine successivement une compression de la portion flexible (12a) de la lame (12) par la came (8), un déplacement instantané de la lame (12) dans un sens de l'une à l'autre de ses première et deuxième positions, une compression de la portion flexible (12a) de la lame (12) par la came (8), puis un déplacement instantané de la lame (12) dans l'autre sens de l'une à l'autre de ses première et deuxième positions, de manière à déplacer l'organe horloger (1) alternativement de l'une à l'autre de ses deux positions stables dans un mouvement de va-et-vient quel que soit le même sens de rotation de l'organe d'entrainement (6) rotatif.

3. Mécanisme horloger selon l'une des revendications précédentes, **caractérisé en ce que** le profil extérieur de la came (8) comprend au moins une protubérance (21) présentant un sommet (22), et **en ce que** la portion flexible (12a) de la lame (12) comprend une pointe (13a), ladite protubérance (21) étant agencée pour coopérer avec la lame (12) lors de la rotation de l'organe d'entrainement (6) de sorte que, lors de la rotation de la came (8) dans un même sens, successivement, la came (8) en rotation coopère avec la portion flexible (12a) de la lame (12) pour exercer une composante de force de compression (Fc) sur ladite portion flexible (12a) tout en maintenant ladite lame (12) dans sa première position, ladite lame (12) compressée emmagasinant de l'énergie élastique, jusqu'à ce que le sommet (22) de la protubérance (21) de la came (8) en rotation dépasse la pointe (13a) de la lame (12) permettant à ladite lame (12) de se déplacer dans sa deuxième position instantanément grâce à la restitution de ladite énergie élastique, puis la came (8) en rotation coopère avec la portion flexible (12a) de la lame (12) pour exercer une composante de force de compression (Fc') sur ladite portion flexible (12a) tout en maintenant ladite lame (12) dans deuxième position, ladite lame (12) compressée emmagasinant de l'énergie élastique, jusqu'à ce que la came (8) en rotation coopère avec la portion flexible (12a) de lame (12) pour exercer sur ladite portion flexible (12a) une composante de force tangentielle (FT) supérieure à une composante de force de frottement (FfL) de la lame (12) sur le bâti (16), permettant à la lame (12) de se déplacer dans sa première position instantanément grâce à la restitution de ladite énergie élastique.

4. Mécanisme horloger selon la revendication 3, **caractérisé en ce que** la portion flexible (12a) de la lame (12) comprend un saillant (12b) central dirigé vers l'organe d'entrainement (6) rotatif et agencé pour suivre le profil extérieur de la came (8), ledit saillant (12b) comprenant ladite pointe (13a) et des premier et deuxième flancs (13b, 13c) s'étendant de part et d'autre de la pointe (13a), et **en ce que** ladite au moins une protubérance (21) du profil extérieur de la came (8) de l'organe d'entrainement (6) rotatif comprend ledit sommet (22) et deux rampes (24a, 24b), une rampe avant (24a) et une rampe arrière (24b) dans le sens de rotation de l'organe d'entrainement (6), s'étendant de part et d'autre du sommet commun (22), ladite rampe avant (24a) comprenant une première portion de compression (26) s'étendant jusqu'au sommet (22) commun et la rampe arrière (24b) comprenant, dans le sens de rotation de l'organe d'entrainement (6), une deuxième portion de compression (28) puis une portion de poussée (30), lesdites rampes avant (24a) et arrière (24b) étant agencées pour se positionner par rapport aux premier et deuxième flancs (13b, 13c) du saillant (12b) de la lame (12) lors de la rotation de l'organe d'entrainement (6) de sorte que, lors de la rotation de la came (8) dans un même sens, successivement, la première portion de compression (26) de la rampe avant (24a) de la came (8) en rotation coopère avec le premier flanc (13b) du saillant (12b) de la portion flexible (12a) de la lame (12) pour exercer une composante de force de compression (Fc) sur ledit premier flanc (13b) tout en maintenant ladite lame (12) dans sa première position, ladite lame (12) compressée emmagasinant de l'énergie élastique, jusqu'à ce que le sommet (22) de la protubérance (21) de la came (8) en rotation dépasse la pointe (13a) de la lame (12), permettant à ladite lame (12) de se déplacer dans sa deuxième position instantanément grâce à la restitution de ladite énergie élastique, puis la deuxième portion de compression (28) de la rampe arrière (24b) de la came (8) en rotation coopère avec le deuxième flanc (13c) de la portion flexible (12a) de la lame (12) pour exercer une composante de force de compression (Fc') sur ledit deuxième flanc (13c) tout en maintenant ladite lame (12) dans sa deuxième position, ladite lame (12) compressée emmagasinant de l'énergie élastique, puis la rampe arrière (24b) de la came (8) en rotation ayant basculé sur le premier flanc (13b) du saillant (12b) de la portion flexible (12a) de la lame (12), la portion de poussée (30) de ladite rampe arrière (24b) de la came (8) en rotation coopère avec ledit premier flanc (13b) pour exercer sur ledit premier flanc (13b) une composante de force tangentielle (FT), la lame (12) exerçant une composante de force de frottement (FfL) sur le bâti (16), jusqu'à ce que ladite composante de force tangentielle (FT) soit supérieure à ladite composante de force de frottement (FfL) de la lame (12) sur le bâti (16), permettant à la lame (12) de se déplacer dans sa première position instantanément grâce à la restitution de ladite énergie élastique.

5. Mécanisme horloger selon la revendication 4, **caractérisé en ce que** chaque rampe (24a, 24b) de ladite au moins une protubérance (21) du profil extérieur de la came (8) comprend, dans le sens de rotation de l'organe d'entrainement (6), une portion de guidage (32) agencée pour guider le saillant (12b) après le passage du sommet (22) de ladite au moins une protubérance (21) du profil extérieur de la came (8), la deuxième portion de compression (28) , la portion de poussée (30) puis la première portion de compression (26).

6. Mécanisme horloger selon l'une des revendications 4 et 5, **caractérisé en ce que** la lame (12) comprend deux portions de lame (12c; 12d) s'étendant de part et d'autre du saillant (12b) et dont les extrémités libres (12e, 12f) sont montées librement coulissantes en appui sur une paroi du logement (14) en étant susceptibles d'exercer la composante de force de frottement (FfL) de la lame (12) sur le bâti (16), et **en ce que** ledit logement (14) comprend deux butées (18a, 18b) définissant les première et deuxième positions de la lame (12).

7. Mécanisme horloger selon l'une des revendications précédentes, **caractérisé en ce que** la came (8) de l'organe d'entrainement (6) présente un profil extérieur comprenant n protubérances (21), n entier supérieur ou égal à 1, de préférence n entier supérieur ou égal à 5.

8. Mécanisme horloger selon la revendication 7, **caractérisé en ce que** la came (8) de l'organe d'entrainement (6) présente un profil extérieur polygonal à n côtés, de préférence n est égal à 6.

9. Mécanisme horloger selon la revendication 8, **caractérisé en ce que** l'angle du sommet de ladite au moins une protubérance (21) du profil extérieur de la came (8) est sensiblement égal à l'angle de la pointe (13a) du saillant (12b).

10. Mécanisme horloger selon l'une des revendications précédentes, **caractérisé en ce que** l'organe d'entrainement (6) rotatif comprend une roue d'entrainement (10) solidaire de la came (8) et destinée à être entraînée en rotation par un mouvement horloger.

11. Mécanisme horloger selon l'une des revendications précédentes, **caractérisé en ce que** l'organe horloger (1) est un organe d'affichage de deux informations, un cadran mobile entre deux positions, un composant d'une animation, un élément d'un dispositif à force constante lié à une source d'énergie.

12. Mouvement horloger comprenant un mécanisme horloger selon l'une des revendications 1 à 11.

13. Pièce d'horlogerie comprenant un mécanisme horloger selon l'une des revendications 1 à 11 ou un mouvement horloger selon la revendication 12.
